# EUROPÄISCHE PATENTANMELDUNG

(11) **EP 4 763 792 A1**
(43) Veröffentlichungstag der Anmeldung: **24.06.2026**
(21) Anmeldenummer: 25218613.5
(22) Anmeldetag: 26.11.2025
(51) Int. Cl.: B66F 9/10, B66F 9/22

(54) **SCHUBMASTSTAPLER**

(30) Priorität: 17.12.2024 DE 102024138212
(71) Anmelder: Linde Material Handling GmbH, 63743 Aschaffenburg (DE)
(72) Erfinder: Knechtel, Ulrich, 63906 Erlenbach am Main (DE)
(74) Vertreter: Patentship Patentanwaltgesellschaft

(57) **Zusammenfassung**

Die Erfindung betrifft ein Schubmaststapler mit einem Hubmast (3) der mittels eines Schubzylinders (10) in Fahrzeuglängsrichtung verschiebbar an einem Fahrzeugkörper (1) des Schubmaststaplers angeordnet ist und der Hubmast (3) mit einem Lastaufnahmemittel (4) versehen ist, das mittels eines Hubzylinders (11) in dem Hubmast (3) anhebbar und absenkbar ist, wobei zur Steuerung des Hubzylinders (11) ein Hebensteuerventil (15) mit einer Sperrstellung (15a) und einer Hebenstellung (15b) und zur Steuerung des Schubzylinders (10) ein Schubsteuerventil (20) mit einer Einfahrstellung (20a) und eine Ausfahrstellung (20b) ist, wobei das Hebensteuerventil (15) und das Schubsteuerventil (20) von einer elektronischen Steuereinrichtung (30) elektrisch angesteuert sind, die eingangsseitig mit einer das Hebensteuerventil (15) und das Schubsteuerventil (20) steuernden Bedieneinheit (31) in Verbindung steht. Das Hebensteuerventil (15) ist als in Zwischenstellungen drosselndes Proportionalventil ausgebildet. Die elektronische Steuereinrichtung (30) ist ausgebildet, im Einfahrbetrieb des Schubzylinders (10) bei zusätzlicher Betätigung der Bedieneinheit (31) zur Steuerung des Hebenbetriebs des Lastaufnahmemittels (4) das als Proportionalventil ausgebildete Hebensteuerventil (15) derart in Richtung der Hebenstellung (15b) anzusteuern, dass der Einfahrbetrieb des Schubzylinders (10) aufrechterhalten wird.

## Beschreibung

Die Erfindung betrifft einen Schubmaststapler mit einem Hubmast, wobei der Hubmast mittels eines Schubantriebs in Fahrzeuglängsrichtung verschiebbar an einem Fahrzeugkörper des Schubmaststaplers angeordnet ist und der Hubmast mit einem Lastaufnahmemittel versehen ist, das mittels eines Hubantriebs in dem Hubmast anhebbar und absenkbar ist, wobei der Schubantrieb einen Schubzylinder und der Hubantrieb mindestens einen Hubzylinder aufweist, wobei zur Steuerung des Hubzylinders ein Hebensteuerventil vorgesehen ist, das eine Sperrstellung und eine Hebenstellung zur Steuerung des Hebenbetriebs des Lastaufnahmemittels aufweist, wobei in der Hebenstellung eine zu dem Hubzylinder geführte Hebenleitung mit einer Förderleitung einer Hydraulikpumpe verbunden ist, und wobei zur Steuerung des Schubzylinders ein Schubsteuerventil vorgesehen ist, das eine Einfahrstellung zur Steuerung des Einfahrbetriebs des Schubzylinders und eine Ausfahrstellung zur Steuerung des Ausfahrbetriebs des Schubzylinders aufweist, wobei in der Einfahrstellung eine mit einem ersten Druckraum des Schubzylinders verbundene erste Druckmittelleitung mit der Förderleitung der Hydraulikpumpe und eine mit einem zweiten Druckraum des Schubzylinders verbundene zweite Druckmittelleitung mit einem Behälter verbunden ist und wobei in der Ausfahrstellung die mit dem ersten Druckraum des Schubzylinders verbundene erste Druckmittelleitung mit dem Behälter und die mit dem zweiten Druckraum des Schubzylinders verbundene zweite Druckmittelleitung mit der Förderleitung der Hydraulikpumpe verbunden ist, wobei das Hebensteuerventil und das Schubsteuerventil von einer elektronischen Steuereinrichtung elektrisch angesteuert sind, die eingangsseitig mit einer das Hebensteuerventil und das Schubsteuerventil steuernden Bedieneinheit in Verbindung steht.

Bei Schubmaststaplern ist im Hubmast ein Lastaufnahmemittel mittels eines mindestens einen Hubzylinder umfassenden Hubantriebs anhebbar und absenkbar angeordnet. Der Hubmast ist auf einem Schubschlitten angeordnet, der mittels eines einen Schubzylinder umfassenden Schubantriebs in Fahrzeuglängsrichtung des Schubaststaplers verschiebbar an einem Fahrzeugkörper des Schubmaststaplers angeordnet ist. Zur Steuerung des Hebenbetriebs des Hubzylinders ist ein Hebensteuerventil vorgesehen, das eine Sperrstellung und eine Hebenstellung aufweist. Zur Steuerung des Einfahrbetriebs und des Ausfahrbetriebs des Schubzylinders ist ein Schubsteuerventil vorgesehen, das eine Einfahrstellung und eine Ausfahrstellung aufweist.

Bei derartigen Schubmaststaplern kann es im Einfahrbetrieb des Schubschlittens und somit des Hubmastes und zusätzlicher Betätigung und somit Aktivierung des Hebenbetriebs des Lastaufnahmemittels zu ungewünschten Bewegungskonstellationen des Schubschlittens und des Lastaufnahmemittels kommen, insbesondere dann, wenn der Hebenbetrieb ohne Last auf dem Lastaufnahmemittel oder einer geringen Last auf dem Lastaufnahmemittel erfolgt.

Aktiviert der Bediener, während die Funktion Einfahren des Schubschlittens mit in die Einfahrstellung betätigtem Schubsteuerventil und somit der Einfahrbetrieb des Schubzylinders aktiv ist, zeitlich parallel die Funktion Heben durch eine Betätigung des Hebensteuerventils in die Hebenstellung, um einen zusätzlichen Hebenbetrieb des Lastaufnahmemittels durchzuführen, kann es abhängig von dem zu diesem Zeitpunkt, d. h. dem Zeitpunkt des Zuschaltens des Hebenbetriebs des Lastaufnahmemittels, benötigten hydraulischen Druck des Hubzylinders für die Hebenfunktion im Verhältnis zu dem für das Einfahren des Schubschlittens benötigten, hydraulischen Druck des Schubzylinders zum schlagartigen Stillstand der Einfahrbewegung des Subschlittens kommen, während sich die Hebenfunktion und somit der Hebenbetrieb des Lastaufnahmemittels ebenso schlagartig mit deutlicher Geschwindigkeit in Bewegung setzt. Daraus resultieren ungewollte Schubbewegungen des Hubmastes und/oder ungewollte Hebenbewegungen des Lastaufnahmemittel, die zu gefährlichen Betriebszuständen führen können.

Der vorliegenden Erfindung liegt die Aufgabe zugrunde, einen Schubmaststapler zur Verfügung zu stellen, der im Einfahrbetrieb des Hubmastes und zusätzlicher Betätigung und somit Aktivierung des Hebenbetriebs des Lastaufnahmemittels hinsichtlich des Auftretens von ungewünschten Bewegungskonstellationen verbessert ist.

Diese Aufgabe wird erfindungsgemäß dadurch gelöst, dass das Hebensteuerventil als in Zwischenstellungen drosselndes Proportionalventil ausgebildet ist, wobei die elektronische Steuereinrichtung ausgebildet ist, im Einfahrbetrieb des Schubzylinders bei zusätzlicher Betätigung der Bedieneinheit zur Steuerung des Hebenbetriebs des Lastaufnahmemittels das als Proportionalventil ausgebildete Hebensteuerventil derart in Richtung der Hebenstellung anzusteuern, dass der Einfahrbetrieb des Schubzylinders aufrechterhalten wird.

Mit der Ausführung des Hebensteuerventils als Proportionalventil wird ermöglicht, dass die elektronische Steuereinrichtung im Einfahrbetrieb des Schubzylinders bei zusätzlicher Betätigung des Hebenbetriebs, d.h. zeitlich paralleler Betätigung des Hebenbetriebs, des Lastaufnahmemittels das als Proportionalventil ausgebildete Hebensteuerventil derart in eine Drosselstellung bzw. Zwischenstellung in Richtung der Hebenstellung ansteuert, dass der von der Hydraulikpumpe geförderte Hydraulikölvolumenstrom auf den Hubzylinder und auf den Schubzylinder aufgeteilt wird, wodurch der Einfahrbetrieb des Schubzylinders aufrechterhalten werden kann und das Auftreten von ungewünschten Bewegungskonstellationen vermieden werden kann, insbesondere in einem Betriebszustand, wenn der Hebenbetrieb ohne Last auf dem Lastaufnahmemittel oder einer geringen Last auf dem Lastaufnahmemittel erfolgt.

Gemäß einer vorteilhaften Ausgestaltungsform der Erfindung steht die elektronische Steuereinrichtung mit einer den in der Hebenleitung anstehenden Lastdruck des Hubzylinders erfassenden Sensoreinrichtung in Verbindung. Die oben beschriebenen ungewünschten Bewegungskonstellationen des Schubschlittens und des Lastaufnahmemittels treten insbesondere dann auf, wenn im Einfahrbetrieb des Schubschlittens und zusätzlicher Betätigung des Hebenbetriebs des Lastaufnahmemittels der benötigte hydraulische Druck des Hubzylinders, d.h. der Lastdruck des Hubzylinders, für die Hebenfunktion niedriger ist als der für das Einfahren des Schubschlittens benötigte, hydraulische Druck des Schubzylinders, d.h. der Lastdruck des Schubzylinders im Einfahrbetrieb. Mit einer Sensoreinrichtung, beispielsweise einem Drucksensor, kann hierbei der in der Hebenleitung anstehenden Lastdruck des Hubzylinders in einfacher Weise von der elektronischen Steuereinrichtung erfasst werden.

Gemäß einer vorteilhaften Ausgestaltungsform der Erfindung ist die elektronische Steuereinrichtung ausgebildet, bei einer alleinigen Betätigung des Schubsteuerventils in die Einfahrstellung den in der Förderleitung der Hydraulikpumpe anstehenden Förderdruck und/oder den im ersten Druckraum des Schubzylinders anstehenden Lastdruck des Schubzylinders zu erfassen. Die oben beschriebenen ungewünschten Bewegungskonstellationen des Schubschlittens und des Lastaufnahmemittels treten insbesondere dann auf, wenn im Einfahrbetrieb des Schubschlittens und zusätzlicher Betätigung des Hebenbetriebs des Lastaufnahmemittels der benötigte hydraulische Druck des Hubzylinders, d.h. der Lastdruck des Hubzylinders, für die Hebenfunktion niedriger ist als der für das Einfahren des Schubschlittens benötigte, hydraulische Druck des Schubzylinders, d.h. der Lastdruck des Schubzylinders im Einfahrbetrieb. Mit einer Sensoreinrichtung, beispielsweise einem Drucksensor, kann hierbei der im ersten Druckraum des Schubzylinders anstehenden Lastdruck des Schubzylinders im Einfahrbetrieb in einfacher Weise von der elektronischen Steuereinrichtung erfasst werden. Alternativ kann anstelle des im ersten Druckraums des Schubzylinders anstehenden Lastdrucks des Schubzylinders im Einfahrbetrieb bei einer alleinigen Betätigung des Schubsteuerventils in die Einfahrstellung der in der Förderleitung der Hydraulikpumpe anstehenden Förderdruck erfasst oder berechnet werden, der bis auf geringe Druckverluste dem im ersten Druckraum des Schubzylinders anstehenden Lastdruck des Schubzylinders im Einfahrbetrieb entspricht.

Der in der Förderleitung der Hydraulikpumpe anstehende Förderdruck kann mittels einer geeigneten Sensoreinrichtung, beispielsweise einem Drucksensor, erfasst werden.

Gemäß einer vorteilhaften Ausgestaltungsform der Erfindung ist die Hydraulikpumpe von einem Elektromotor angetrieben, wobei die elektronische Steuereinrichtung ausgebildet ist, aus den elektrischen Ansteuerströmen des Elektromotors den in der Förderleitung anstehenden Förderdruck zu berechnen. Sofern die elektronische Steuereinrichtung den Elektromotor ansteuert, ist in der Steuereinrichtung in einfacher Weise der Wert des aktuellen Antriebsmoments des Antriebsmotors und somit der Hydraulikpumpe vorhanden, beispielsweise berechnet aus den aktuellen Ansteuerströmen des Elektromotors zwischen einem den Elektromotor ansteuernden Umrichter und dem Elektromotor. Aus diesem Antriebsmoment kann in einfacher Weise der aktuelle Druck am Ausgang der Hydraulikpumpe und somit der in der Förderleitung der Hydraulikpumpe anstehende Förderdruck berechnet und somit erfasst werden. Dies ermöglicht es, auf die Sensoreinrichtung, beispielsweise einen Drucksensor, die den Lastdruck im ersten Druckraum des Schubzylinders erfasst, zu verzichten.

Gemäß einer vorteilhaften Ausgestaltungsform der Erfindung ist die elektronische Steuereinrichtung ausgebildet, bei der alleinigen Betätigung des Schubsteuerventils in die Einfahrstellung den in der Förderleitung anstehenden Förderdruck zu bestimmen, insbesondere zu berechnen, und bei der zusätzlichen Betätigung der Bedieneinheit zur Steuerung des Hebenbetriebs des Lastaufnahmemittels den in der Hebenleitung anstehenden Lastdruck des Hubzylinders zu erfassen, wobei die elektronische Steuereinrichtung weiterhin ausgebildet ist, den Lastdruck des Hubzylinders mit dem Förderdruck in der Förderleitung zu vergleichen, und im Fall, dass der Lastdruck des Hubzylinders niedriger als der Förderdruck ist, das Proportionalventil derart in Richtung der Hebenstellung zu betätigen, dass der Förderdruck in der Förderleitung konstant gehalten wird. Die Stellung des als Proportionalventils ausgebildeten Hebensteuerventils kann insbesondere derart geregelt werden, dass der Förderduck der Hydraulikpumpe, der für den Einfahrbetrieb des Schubzylinders erforderlich ist, beim Zuschalten der Hebenfunktion konstant bleibt. Hierdurch kann in einfacher Weise im Einfahrbetrieb des Schubschlittens und zusätzlicher Betätigung des Hebenbetriebs des Lastaufnahmemittels, wobei der Lastdruck des Hubzylinders für die Hebenfunktion niedriger ist als der für das Einfahren des Schubschlittens benötigte, hydraulische Druck des Schubzylinders, durch entsprechende Ansteuerung des als Proportionalventil ausgebildeten Hebensteuerventils in eine Drosselstellung der zu dem Hubantrieb strömende Hydraulikölstrom derart angedrosselt werden, dass die Einfahrbewegung und somit der Einfahrbetrieb des Schubzylinders aufrechterhalten wird.

Gemäß einer vorteilhaften Ausgestaltungsform der Erfindung steht die elektronische Steuereinrichtung zur Erfassung des im ersten Druckraum des Schubzylinders anstehenden Lastdrucks des Schubzylinders mit einem den Druck in der ersten Druckmittelleitung erfassenden Sensoreinrichtung in Verbindung. Mit einer Sensoreinrichtung, beispielsweise einem Drucksensor, kann der im ersten Druckraum des Schubzylinders anstehenden Lastdruck des Schubzylinders im Einfahrbetrieb in einfacher Weise von der elektronischen Steuereinrichtung erfasst werden.

Gemäß einer vorteilhaften Ausgestaltungsform der Erfindung ist die elektronische Steuereinrichtung ausgebildet, bei der alleinigen Betätigung des Schubsteuerventils in die Einfahrstellung den im ersten Druckraum des Schubzylinders anstehenden Lastdruck des Schubzylinders zu erfassen und bei der zusätzlichen Betätigung der Bedieneinheit zur Steuerung des Hebenbetriebs des Lastaufnahmemittels den in der Hebenleitung anstehenden Lastdruck des Hubzylinders zu erfassen, wobei die elektronische Steuereinrichtung weiterhin ausgebildet ist, den Lastdruck des Hubzylinders mit dem Lastdruck des Schubzylinders zu vergleichen, und im Fall, dass der Lastdruck des Hubzylinders niedriger als der Lastdruck des Schubzylinders ist, das Proportionalventil derart in Richtung der Hebenstellung zu betätigen, dass der Förderdruck in der Förderleitung nicht unter den Lastdruck des Schubzylinders abfällt. Hierdurch kann in einfacher Weise im Einfahrbetrieb des Schubschlittens und zusätzlicher Betätigung des Hebenbetriebs des Lastaufnahmemittels, wobei der Lastdruck des Hubzylinders für die Hebenfunktion niedriger ist als der für das Einfahren des Schubschlittens benötigte, hydraulische Lastdruck im ersten Druckraum des Schubzylinders, durch entsprechende Ansteuerung des als Proportionalventil ausgebildeten Hebensteuerventils in eine Drosselstellung der zu dem Hubantrieb strömende Hydraulikölstrom derart angedrosselt werden, dass die Einfahrbewegung und somit der Einfahrbetrieb des Schubzylinders aufrechterhalten wird.

Gemäß einer vorteilhaften Ausgestaltungsform der Erfindung ist der Schubzylinder als Differentialzylinder ausgebildet, wobei der erste Druckraum des Schubzylinders von der Kolbenstangenseite des Differentialzylinders und der zweite Druckraum des Schubzylinders von der Kolbenseite des Differentialzylinders gebildet ist.

Die Erfindung weist eine Reihe von Vorteilen auf.

Die Erfindung ermöglicht es, dass mittels der Sensoreinrichtung, die den Lastdruck des Hubzylinders erfasst, des als Proportionalventil ausgebildeten Hebensteuerventils und der Sensoreinrichtung, die den Lastdruck des Schubzylinders im Einfahrbetrieb erfasst, bzw. Daten in der elektronischen Steuereinrichtung, beispielsweise den Ansteuerströmen des Elektromotors, aus den denen der Förderduck der Hydraulikpumpe bestimmt werden kann, im Bedarfsfall, d.h. wenn bei aktivierter Einfahrfunktion des Schubschlittens die Hebenfunktion des Lastaufnahmemittels angesteuert wird, das proportionale Hebensteuerventil derart anzusteuern, dass sich der Hydraulikölvolumenstrom der Hydraulikpumpe auf beide Funktionen verteilt und die Einfahrbewegung des Schubschlittens aufrechterhalten wird, auch dann wenn der Lastdruck des Hubzylinders niedriger als der Lastdruck des Schubzylinders ist.

Die Erfindung bietet eine Lösung, die eine zeitliche Parallelbetätigung der Einschubfunktion des Schubschlittens und der Hebenfunktion des Lastaufnahmemittels ermöglicht, bei der die dabei bewegte Last nur einen geringen, beherrschbaren Einfluss auf die Bewegung der Last bzw. des Lastaufnahmemittels hat.

Die Erfindung ermöglicht in einfacher Weise eine zeitlich parallele Betätigung des Hebenbetriebs des Lastaufnahmemittels während die Einschubbewegung des Hubmastes bereits aktiviert ist, ohne dass es schlagartigen Bewegungsänderungen des Lastaufnahmemittels kommt.

Gegenüber einer Lösung, bei der der notwendige Druck zum Ausführen der Hebenbewegung generell erhöht wird, zum Beispiel durch ein Druckzuschaltventil in der Hebenleitung, wird bei der Erfindung mit der Androsselung im als Proportionalventil ausgebildeten Hebensteuerventil nur bei Bedarf, d.h. wenn Lastdruck des Hubzylinders im Hebenbetrieb ohne Last oder mit geringer Last geringer als der benötigte Lastdruck des Schubzylinders für die Einfahrbewegung des Schubschlittens, signifikant weniger Energie verbraucht.

Die Erfindung ist auf einfache Weise und mit geringen Zusatzkosten mit der elektronischen Steuereinrichtung und entsprechenden Sensoreinrichtungen umsetzbar.

Weitere Vorteile und Einzelheiten der Erfindung werden beispielhaft anhand des in der schematischen Figur dargestellten Ausführungsbeispiels näher erläutert.

Die Figur zeigt den Hydraulikschaltplan eines erfindungsgemäßen Schubmaststaplers.

In der Figur ist ein Fahrzeugkörper 1 eines Schubmaststapler schematisch dargestellt, an dem ein Schubschlitten 2 in Fahrzeuglängsrichtung verschiebbar angeordnet ist.

An dem Schubschlitten 2 ist ein Hubmast 3 angeordnet, an dem ein Lastaufnahmemittel 4, beispielsweise eine Lastgabel mit zwei Gabelzinken, anhebber und absenkbar angeordnet ist.

Der mit dem Hubmast 3 versehene Schubschlitten 2 ist mittels eines Schubantriebs 5 an dem Fahrzeugkörper 1 verschiebbar.

Das Lastaufnahmemittel 4 ist mittels eines Hubantriebs 6 in dem Hubmast 3 anhebbar und absenkbar.

Der Schubantrieb 5 weist einen hydraulischen Schubzylinder 10 auf. Der Hubantrieb 6 weist im dargestellten Ausführungsbeispiel einen hydraulischen Hubzylinder 11 auf.

Zur Steuerung des Hubzylinders 11 ist ein Hebensteuerventil 15 vorgesehen, das eine Sperrstellung 15a und eine Hebenstellung 15b aufweist. Durch Betätigen des Hebensteuerventils 15 in Richtung der Hebenstellung 15b ist der Hebenbetrieb des Lastaufnahmemittels 4 steuerbar.

Das Hebensteuerventil 15 ist an eine Förderleitung 16 einer Hydraulikpumpe 17 angeschlossen und an eine zu dem Hubzylinder 11 geführte Hebenleitung 18. In der Hebenstellung 15b ist die zu dem Hubzylinder 15 geführte Hebenleitung 18 mit der Förderleitung 16 der Hydraulikpumpe 17 verbunden. In der Sperrstellung 15a ist die Verbindung der zu dem Hubzylinder 15 geführten Hebenleitung 18 mit der Förderleitung 16 der Hydraulikpumpe 17 abgesperrt.

Das Hebensteuerventil 15 ist als in Zwischenstellungen drosselndes Proportionalventil ausgebildet.

Zur Steuerung des Schubzylinders 10 ist ein Schubsteuerventil 20 vorgesehen. Das Schubsteuerventil 20 ist mittels einer Zweigleitung 21 an die Förderleitung 16 der Hydraulikpumpe 17 angeschlossen, an eine zu einem Behälter 22 geführte Behälterleitung 23, an eine mit einem ersten Druckraum 10a des Schubzylinders 10 verbundene erste Druckmittelleitung 25a und an eine mit einem zweiten Druckraum 10b des Schubzylinders 10 verbundene zweite Druckmittelleitung 25b.

Im dargestellten Ausführungsbeispiel ist der Schubzylinder 10 als Differentialzylinder ausgebildet, wobei der erste Druckraum 10a des Schubzylinders 10 von der Kolbenstangenseite des Differentialzylinders und der zweite Druckraum 10b des Schubzylinders 10 von der Kolbenseite des Differentialzylinders gebildet ist. Der Schubzylinder 10 weist einen Zylinder 10c auf, der am Schubschlitten 2 befestigt ist, und eine im Zylinder 10c längsverschiebbar angeordnete Kolbenstangeneinrichtung 10d, die am Fahrzeugkörper 1 befestigt ist. Bei einer Druckbeaufschlagung des ersten Druckraums 10a des Schubzylinders 10 wird der Schubschlitten 2 mit dem Hubmast 3 nach in der Figur links bewegt und eine Einfahrbewegung des mit dem Hubmast 3 versehenen Schubschlittens 2 erzielt. Bei einer Druckbeaufschlagung des zweiten Druckraums 10b des Schubzylinders 10 wird der Schubschlitten 2 mit dem Hubmast 3 nach in der Figur rechts bewegt und eine Ausfahrbewegung des mit dem Hubmast 3 versehenen Schubschlittens 2 erzielt.

Das Schubsteuerventil 20 weist eine Einfahrstellung 20a, mit der der Einfahrbetrieb des Schubzylinders 10 gesteuert werden kann, und eine Ausfahrstellung 20b auf, mit der der Ausfahrbetrieb des Schubzylinders 10 gesteuert werden kann. In der Einfahrstellung 20a ist die mit dem ersten Druckraum 10a des Schubzylinders 10 verbundene erste Druckmittelleitung 25a mit der Zweigleitung 21 und somit mit der Förderleitung 16 der Hydraulikpumpe 17 verbunden und die mit einem zweiten Druckraum 10b des Schubzylinders 10 verbundene zweite Druckmittelleitung 25b mit dem Behälter 22 verbunden. In der Ausfahrstellung 20b ist die mit dem ersten Druckraum 10a des Schubzylinders 10 verbundene erste Druckmittelleitung 25a mit dem Behälter 22 verbunden und die mit dem zweiten Druckraum 10b des Schubzylinders 10 verbundene zweite Druckmittelleitung 25b mit der Zweigleitung 21 und somit mit der Förderleitung 16 der Hydraulikpumpe 17 verbunden.

Das Schubsteuerventil 20 weist ein zwischen der Einfahrstellung 20a und der Ausfahrstellung 20b liegende Neutralstellung 20c auf, in der die Zweigleitung 21 abgesperrt ist und die beiden Druckmittelleitung 25a, 25b zum Behälter 22 entlastet sind.

Das Hebensteuerventil 15 und das Schubsteuerventil 20 sind jeweils elektrisch betätigbar von einer elektronischen Steuereinrichtung 30 elektrisch angesteuert.

Die Steuereinrichtung 30 steht hier ausgangsseitig mit elektrischen Betätigungseinrichtungen 35a, 35b, 35c des Hebensteuerventils 15 und des Schubsteuerventils 20 in Verbindung. Eingangsseitig steht die Steuereinrichtung 30 mit einer das Hebensteuerventil 15 und das Schubsteuerventil 20 steuernden Bedieneinheit 31 in Verbindung, die einen oder mehreren Joysticks umfasst, mit denen eine Bedienperson den Hebenbetrieb des Hubantriebs 6 sowie den Einfahrbetrieb und den Ausfahrbetrieb des Schubantriebs 5 vorgeben und ansteuern kann.

Die Hydraulikpumpe 17 ist im dargestellten Ausführungsbeispiel von einem Elektromotor 36 angetrieben, der in der Drehzahl von der elektronischen Steuereinrichtung 30 angesteuert werden kann.

Die elektronische Steuereinrichtung 30 steht weiterhin mit einer Sensoreinrichtung 40, beispielsweise einem Drucksensor, in Verbindung, die den in der Hebenleitung 18 anstehenden Lastdruck des Hubzylinders 11 erfasst.

Die elektronische Steuereinrichtung 30 steht weiterhin mit einer Sensoreinrichtung 41, beispielsweise einem Drucksensor, in Verbindung, die den in der ersten Druckmittelleitung 25a und somit den im ersten Druckraum 10a des Schubzylinders 10 anstehenden Lastdruck des Schubzylinders 10 erfasst.

Die Erfindung arbeitet wie folgt:
Eine Bedienperson steuert den Einfahrbetrieb des Schubschlittens 2 und den Hebenbetrieb des Lastaufnahmemittels 4 mittels der Bedieneinheit 31, die eine oder mehrere Joystick aufweisen kann, und mittels der elektronischen Steuereinrichtung 30, die mit der Bedieneinheit 31, dem Elektromotor 36, den Betätigungseinrichtungen 35a, 35b, 35c des Hebensteuerventils 15 und des Schubsteuerventils 20 und den Sensoreinrichtungen 40, 41 verbunden ist.

Für den Einfahrbetrieb des Schubschlittens 2 und somit zum Einfahren des Schubschlittens 2 betätigt die Bedienperson entsprechend die Bedieneinheit 31, die dann über die elektronische Steuereinrichtung 30 den Elektromotor 36 ansteuert, so dass die Hydraulikpumpe 17 Hydrauliköl aus dem Behälter 22 in die Förderleitung 16 fördert, und das Schubsteuerventil 20 in Richtung der Einfahrstellung 20a betätigt, so dass das Hydrauliköl aus der Hydraulikpumpe 17 in den ersten Druckraum 10a des Schubzylinders 10 gefördert wird und Hydrauliköl aus dem zweiten Druckraum 10b des Schubzylinders 10 in den Behälter 22 abströmen kann. Der Schubschlitten 2 wird in den Fahrzeugkörper 1 des Schubmaststaplers in einem Einfahrbetrieb eingezogen. Der bei alleiniger Betätigung des Schubsteuerventils 20 in die Einfahrstellung 20a für den Einfahrbetrieb des Schubzylinders 10 notwendige, hydraulische Lastdruck im ersten Druckraum 10a des Schubzylinders 10 wird von der Sensoreinrichtung 41 erfasst und an die elektronische Steuereinrichtung 30 gemeldet.

Betätigt die Bedienperson zusätzlich über die Bedieneinheit 31 die Hebenfunktion des Lastaufnahmemittels 4, erfasst die elektronische Steuereinrichtung 30 mittels der Sensoreinrichtung 40 den Lastdruck im Hubzylinder 11 und vergleicht den Lastdruck des Hubzylinders 11 mit dem mittels der Sensoreinrichtung 41 erfassten Lastdruck des Schubzylinders 10. Sofern der mit der Sensoreinrichtung 40 gemessene Lastdruck des Hubzylinders 11 niedriger ist als der Lastdruck des Schubzylinders 10, betätigt die elektronische Steuereinrichtung 30 das als Proportionalventil ausgebildete Hebensteuerventil 15 nur so weit in Richtung der Hebenstellung 15b, d.h. in eine drosselnde Zwischenstellung, dass der Förderdruck in der Förderleitung 16 nicht unter den für das Einfahren des Schubzylinders 10 benötigten Wert, d.h. den Lastdruck des Schubzylinders 10, fällt.

Dadurch wird sichergestellt, dass die Einfahrbewegung des Schubschlittens 2 und die Hebenbewegung des Hubzylinders 11 zeitlich parallel ausgeführt werden kann, ohne dass es zu schlagartigen Änderungen der Bewegungsgeschwindigkeiten des Schubzylinders 10 und/oder des Hubzylinders 11 kommt.

Die Erfindung ist nicht auf das in der Figur dargestellte Ausführungsbeispiel beschränkt.

Alternativ kann auf die Sensoreinrichtung 41 verzichtet werden und von der elektronische Steuereinrichtung 30 bei der alleiniger Betätigung des Schubsteuerventils 20 in die Einfahrstellung 20a der in der Förderleitung 16 anstehenden Förderdruck aus den elektrischen Ansteuerströmen des Elektromotors 36 berechnet werden.

Betätigt dann die Bedienperson zusätzlich über die Bedieneinheit 31 die Hebenfunktion des Lastaufnahmemittels 4, erfasst die elektronische Steuereinrichtung 30 mittels der Sensoreinrichtung 40 den Lastdruck im Hubzylinder 11 und vergleicht den Lastdruck des Hubzylinders 11 mit dem berechneten Förderdruck in der Förderleitung 16. Sofern der mit der Sensoreinrichtung 40 gemessene Lastdruck des Hubzylinders 11 niedriger ist als der berechnete Förderdruck in der Förderleitung 16, betätigt die elektronische Steuereinrichtung 30 das als Proportionalventil ausgebildete Hebensteuerventil 15 nur so weit in Richtung der Hebenstellung 15b, d.h. in eine drosselnde Zwischenstellung, dass der Förderdruck in der Förderleitung 16 konstant gehalten wird.

Dadurch wird ebenfalls sichergestellt, dass die Einfahrbewegung des Schubschlittens 2 und die Hebenbewegung des Hubzylinders 11 zeitlich parallel ausgeführt werden kann, ohne dass es zu schlagartigen Änderungen der Bewegungsgeschwindigkeiten des Schubzylinders 10 und/oder des Hubzylinders 11 kommt.

Mit der Erfindung wird die Hebenfunktion am Hebensteuerventil 15 nur dann angedrosselt, wenn dies eine zu geringe Last am Lastaufnahmemittel 4 bei zeitlich parallelem Einfahrbetrieb des Schubschlittens 2 erfordert.

## Patentansprüche

1. Schubmaststapler mit einem Hubmast (3), wobei der Hubmast (3) mittels eines Schubantriebs (5) in Fahrzeuglängsrichtung verschiebbar an einem Fahrzeugkörper (1) des Schubmaststaplers angeordnet ist und der Hubmast (3) mit einem Lastaufnahmemittel (4) versehen ist, das mittels eines Hubantriebs (6) in dem Hubmast (3) anhebbar und absenkbar ist, wobei der Schubantrieb (5) einen Schubzylinder (10) und der Hubantrieb (6) mindestens einen Hubzylinder (11) aufweist, wobei zur Steuerung des Hubzylinders (11) ein Hebensteuerventil (15) vorgesehen ist, das eine Sperrstellung (15a) und eine Hebenstellung (15b) zur Steuerung des Hebenbetriebs des Lastaufnahmemittels (4) aufweist, wobei in der Hebenstellung (15b) eine zu dem Hubzylinder (11) geführte Hebenleitung (18) mit einer Förderleitung (16) einer Hydraulikpumpe (17) verbunden ist, und wobei zur Steuerung des Schubzylinders (10) ein Schubsteuerventil (20) vorgesehen ist, das eine Einfahrstellung (20a) zur Steuerung des Einfahrbetriebs des Schubzylinders (10) und eine Ausfahrstellung (20b) zur Steuerung des Ausfahrbetriebs des Schubzylinders (10) aufweist, wobei in der Einfahrstellung (20a) eine mit einem ersten Druckraum (10a) des Schubzylinders (10) verbundene erste Druckmittelleitung (25a) mit der Förderleitung (16) der Hydraulikpumpe (17) und eine mit einem zweiten Druckraum (10b) des Schubzylinders (11) verbundene zweite Druckmittelleitung (25b) mit einem Behälter (22) verbunden ist und wobei in der Ausfahrstellung (20b) die mit dem ersten Druckraum (10a) des Schubzylinders (10) verbundene erste Druckmittelleitung (25a) mit dem Behälter (22) und die mit dem zweiten Druckraum (10b) des Schubzylinders (10) verbundene zweite Druckmittelleitung (25b) mit der Förderleitung (16) der Hydraulikpumpe (17) verbunden ist, wobei das Hebensteuerventil (15) und das Schubsteuerventil (20) von einer elektronischen Steuereinrichtung (30) elektrisch angesteuert sind, die eingangsseitig mit einer das Hebensteuerventil (15) und das Schubsteuerventil (20) steuernden Bedieneinheit (31) in Verbindung steht, **dadurch gekennzeichnet, dass** das Hebensteuerventil (15) als in Zwischenstellungen drosselndes Proportionalventil ausgebildet ist, wobei die elektronische Steuereinrichtung (30) ausgebildet ist, im Einfahrbetrieb des Schubzylinders (10) bei zusätzlicher Betätigung der Bedieneinheit (31) zur Steuerung des Hebenbetriebs des Lastaufnahmemittels (4) das als Proportionalventil ausgebildete Hebensteuerventil (15) derart in Richtung der Hebenstellung (15b) anzusteuern, dass der Einfahrbetrieb des Schubzylinders (10) aufrechterhalten wird.

2. Schubmaststapler nach Anspruch 1, **dadurch gekennzeichnet, dass** die elektronische Steuereinrichtung (30) mit einer den in der Hebenleitung (18) anstehenden Lastdruck des Hubzylinders (11) erfassenden Sensoreinrichtung (40) in Verbindung steht.

3. Schubmaststapler nach Anspruch 1 oder 2, **dadurch gekennzeichnet, dass** die elektronische Steuereinrichtung (30) ausgebildet ist, bei einer alleinigen Betätigung des Schubsteuerventils (20) in die Einfahrstellung (20a) den in der Förderleitung (16) der Hydraulikpumpe (17) anstehenden Förderdruck und/oder den im ersten Druckraum (10a) des Schubzylinders (10) anstehenden Lastdruck des Schubzylinders (10) zu erfassen.

4. Schubmaststapler nach einem der Ansprüche 1 bis 3, **dadurch gekennzeichnet, dass** die Hydraulikpumpe (17) von einem Elektromotor (36) angetrieben ist, wobei die elektronische Steuereinrichtung (30) ausgebildet ist, aus den elektrischen Ansteuerströmen des Elektromotors (36) den in der Förderleitung (16) anstehenden Förderdruck zu berechnen.

5. Schubmaststapler nach Anspruch 3 oder 4, **dadurch gekennzeichnet, dass** die elektronische Steuereinrichtung (30) ausgebildet ist, bei der alleinigen Betätigung des Schubsteuerventils (20) in die Einfahrstellung (20a) den in der Förderleitung (16) anstehenden Förderdruck zu bestimmen, insbesondere zu berechnen, und bei der zusätzlichen Betätigung der Bedieneinheit (31) zur Steuerung des Hebenbetriebs des Lastaufnahmemittels (4) den in der Hebenleitung (18) anstehenden Lastdruck des Hubzylinders (11) zu erfassen, wobei die elektronische Steuereinrichtung (30) weiterhin ausgebildet ist, den Lastdruck des Hubzylinders (11) mit dem Förderdruck in der Förderleitung (16) zu vergleichen, und im Fall, dass der Lastdruck des Hubzylinders (11) niedriger als der Förderdruck ist, das Proportionalventil derart in Richtung der Hebenstellung (15b) zu betätigen, dass der Förderdruck in der Förderleitung (16) konstant gehalten wird.

6. Schubmaststapler nach einem der Ansprüche 1 bis 3, **dadurch gekennzeichnet, dass** die elektronische Steuereinrichtung (30) zur Erfassung des im ersten Druckraum (10a) des Schubzylinders (10) anstehenden Lastdrucks des Schubzylinders (10) mit einem den Druck in der ersten Druckmittelleitung (25a) erfassenden Sensoreinrichtung (41) in Verbindung steht.

7. Schubmaststapler nach Anspruch 6, **dadurch gekennzeichnet, dass** die elektronische Steuereinrichtung (30) ausgebildet ist, bei der alleinigen Betätigung des Schubsteuerventils (20) in die Einfahrstellung (20a) den im ersten Druckraum (10a) des Schubzylinders (10) anstehenden Lastdruck des Schubzylinders (10) zu erfassen und bei der zusätzlichen Betätigung der Bedieneinheit (31) zur Steuerung des Hebenbetriebs des Lastaufnahmemittels (4) den in der Hebenleitung (18) anstehenden Lastdruck des Hubzylinders (11) zu erfassen, wobei die elektronische Steuereinrichtung (30) weiterhin ausgebildet ist, den Lastdruck des Hubzylinders (11) mit dem Lastdruck des Schubzylinders (10) zu vergleichen, und im Fall, dass der Lastdruck des Hubzylinders (11) niedriger als der Lastdruck des Schubzylinders (10) ist, das Proportionalventil derart in Richtung der Hebenstellung (15b) zu betätigen, dass der Förderdruck in der Förderleitung (16) nicht unter den Lastdruck des Schubzylinders (10) abfällt.

8. Schubmaststapler nach einem der Ansprüche 1 bis 7, **dadurch gekennzeichnet, dass** der Schubzylinder (10) als Differentialzylinder ausgebildet ist, wobei der erste Druckraum (10a) des Schubzylinders (10) von der Kolbenstangenseite des Differentialzylinders und der zweite Druckraum (10b) des Schubzylinders (10) von der Kolbenseite des Differentialzylinders gebildet ist.
